# FASCICULE DE BREVET EUROPEEN

(11) **EP 2 866 629 B1**
(45) Date de publication et mention de la délivrance du brevet: **17.08.2016**
(21) Numéro de dépôt: 13737344.5
(22) Date de dépôt: 20.06.2013
(51) Int. Cl.: A47K 10/42, A47K 10/38

(54) **APPAREIL DISTRIBUTEUR DE MATERIAUX D'ESSUYAGE PREDECOUPES**
SPENDERVORRICHTUNG FÜR VORGESCHNITTENE WISCHMATERIALIEN
DISPENSING DEVICE FOR PRECUT TISSUES

(30) Priorité: 27.06.2012 FR 1256086
(43) Date de publication de la demande: 06.05.2015
(73) Titulaire: Granger, Maurice, 42270 Saint-Priest-en-Jarez (FR)
(72) Inventeur: Granger, Maurice, 42270 Saint-Priest-en-Jarez (FR)
(74) Mandataire: Cabinet Laurent & Charras
(86) Numéro de dépôt international: PCT/FR2013/051446
(87) Numéro de publication internationale: WO 2014/001693

(56) Documents cités:
- WO-A1-02/21988
- FR-A1- 2 932 672
- FR-A1- 2 960 760

## Description

L'invention se rattache au secteur technique des appareils distributeurs de matériaux d'essuyage de type essuie-mains, papier toilette, essuie-tout et similaires.

Le Demandeur a développé un appareil distributeur de matériaux d'essuyage prédécoupés, objet du brevet français 2 931 350. Cet appareil est du type comprenant un carter formant réceptacle avec une plaque de fond, une paroi horizontale inférieure et des parois latérales avec un couvercle articulé sur un axe. Cet appareil comprend en outre un volet articulé par rapport aux parois du carter dans la partie inférieure de ce dernier, selon l'enseignement de ce brevet. Ce volet est fixé par clipsage par rapport aux dites parois pour lui permettre d'être positionné dans un plan vertical. Dans sa partie supérieure, le volet présente une forme avantageusement curviligne, et dans sa partie inférieure, une découpe centrale sensiblement en demi-cercle pour permettre la sortie du matériau d'essuyage prédécoupé. Le couvercle présente également sur sa face inférieure une découpe centrale similaire à la découpe précitée.

Le matériau d'essuyage (M) dans cette mise en oeuvre est établi sous forme d'une bande enroulée en bobine en étant prédécoupée, ou il peut se présenter en position pré-pliée en Z.

Selon le brevet français précité, la partie basse de l'appareil à l'endroit de sortie du matériau présente des butées opposées de part et d'autre de la bande de matériau en assurant la séparation d'un format de bande par rapport à la ligne de prédécoupe en regard de la bande. L'effort de traction va assurer en fin de passage de la bande entre la paroi avant du volet et la face en regard du couvercle la séparation d'un format de bande par rapport au reste de la bobine ou de la pile de matériau plié en Z grâce aux dites butées. Selon ce brevet, il a été précisé que les dites butées sont réglables en position de part et d'autre de l'ouverture de sortie de la bande de matériau, et ce, par des moyens de coulissement appropriés.

Le Demandeur a constaté que lors de la sortie de la bande de matériau se produisait un effet de froissement de la bande de matériau du à l'effet de rétrécissement de la bande de matériau lors de son passage entre les butées. Sur le principe, cela est nullement gênant, car la plupart des utilisateurs n'attachent pas d'importance à la présentation de la bande de matériau découpé de par l'usage qui en est fait ensuite avec forcément un pliage lors de la fonction essuie-main, essuie-tout, ......

Pour répondre néanmoins à cette problématique, le Demandeur a conçu un nouvel appareil objet du brevet FR 2 960 760. Succinctement, l'appareil comprend un carter avec un couvercle articulé et agencé sur un axe, et un volet articulé sur les parois latérales du carter. La bande de matériau à l'état prédécoupé ou pré-plié en Z est susceptible de contourner la partie supérieure de forme curviligne disposée en extrémité haute du volet. La bande de matériau (M) passe ainsi devant le volet et contre la face intérieure du couvercle. Dans sa partie basse, le couvercle présente une découpe centrale et le volet une découpe centrale pour le passage et l'évacuation de la bande de matériau. Le volet et le couvercle présentent des couples de formes complémentaires curvilignes en forme d'arc-en-ciel susceptibles de s'emboiter partiellement lors du passage de la bande de matériau et plus spécifiquement les parties sont les nervures et les rainures.

Dans le cadre de ce brevet FR 2 960 760 et pour réduire au maximum tout effet de froissement du matériau lors de son passage entre les formes d'emboitement complémentaires, il est prévu que la bande de matériau soit déroulée complètement entre le volet et la paroi intérieure du couvercle, sans déformation latérale, et en débordant de part et d'autre, des formes complémentaires mâles-femelles établies selon les couples rainures-nervures formées sur le volet et le couvercle, et ce, en l'absence de toutes butées. Ces formes complémentaires constitutives de rainures et de nervures sont nombreuses et donnent une configuration en arc-en-ciel, selon une amplitude sensiblement plus importante que 180°. Ces formes sont agencées directement ou avec un moyen complémentaire réducteur d'espace entre certaines parties de nervures et de rainures pour permettre et faciliter la séparation d'un format de bande de matériau, lors de la traction par l'utilisateur.

Ce moyen complémentaire constitué par des formes en saillies formant dents a pour but de rétrécir l'espace entre les rainures et les nervures lors de leur emboitement. Cette réduction d'espace entraine la formation de zones de retenue de la bande de matériau favorisant l'amorce de son déchirement. Ces empreintes ou dents sont disposées en extrémité basse de la forme en arc-en-ciel obtenue par la concentricité, et favorisent la séparabilité du matériau en cas de traction.

Ce matériau se trouve en quelque sorte passant entre les formes rainures-nervures complémentaires. L'objectif visé à l'origine de cette invention d'éviter un froissement de la bande de matériau n'est pas totalement atteint pour des problèmes d'épaisseur de matériaux que l'on trouve sur les marchés et proposés par de nombreux fabricants.

Le Demandeur a aussi développé dans la demande de brevet français 1058449 un appareil distributeur de matériaux d'essuyage comprenant un carter de fixation recevant un couvercle articulé pour sa fermeture en relevage, le carter recevant un module fixé de manière démontable. Ce module est lui-même agencé avec un volet disposé en regard de la face interne du couvercle, la bande de matériau passant entre le volet et la paroi interne du couvercle.

Le Demandeur a aussi développé un perfectionnement pour le passage de la bande de matériau entre le volet et la paroi intérieure du couvercle selon la représentation, figures 1 et 2, des dessins au titre de l'art antérieur. Cette solution a été décrite et illustrée dans le brevet français FR 1161439.

Le carter formant réceptacle de matériau d'essuyage prédécoupé en bobine ou à l'état pré-plié est référencé par (10). Le couvercle qui est articulé par rapport au carter est référencé par (11). Le volet qui est monté entre les flasques latéraux (10.1) du carter est référencé par (12). Dans le plan supérieur au dit volet est représenté une barre de renvoi (13) qui est montée libre en rotation entre les flasques (10.1) du dit carter pour permettre le renvoi de la bande de matériau tirée entre le volet et la face interne du couvercle. La face intérieure du couvercle (11.1) et la face apparente en regard (12.1) du volet sont agencées avec des couples de rainures et de nervures respectivement identifiées (11.2) (11.3) et (12.2) (12.3). La solution apportée, selon ce brevet français FR 1161439, vise à former et à disposer entre le couple de nervures-rainures de plus petit diamètre et intérieur et l'ouverture (11.4) (12.4) formée sur le volet et le couvercle pour le passage du matériau une zone d'appui (11.5) (12.5) ayant la forme d'un croissant. Cette forme en croissant est établie pour que dans sa partie médiane la plus large elle présente une dimension en hauteur (h1) de plusieurs centimètres, entre 3 et 6 cm, pour constituer un plan d'appui de la bande de matériau tirée.

Selon ce brevet, les parties d'extrémités inférieures des couples rainures-nervures sont agencées avec des formes en saillies (11.7 -12.7) et en creux (11.8 - 12.8) formées transversalement respectivement sur les nervures du volet et du couvercle puis dans les rainures du volet et du couvercle. De manière spécifique, le volet et le couvercle sont agencés en partie d'extrémité des couples de nervures et de rainures avec une patte transversale méplate (11.9 - 12.9) de petite épaisseur autorisant le positionnement et la fixation par moulage, collage, par clipsage sur la patte de réception ou autre d'une bande souple (14 - 15) en un matériau différent et déformable. Les bandes (14 - 15) présentent une configuration complémentaire aux nervures et aux rainures (11.2 - 11.3) (12.2 - 12.3) pour assurer une continuité avec ces dernières. Ainsi, les dites bandes (14 - 15) présentent des nervures en saillies (14.1 - 15.1) et des parties en rainures (14.2 - 15.2). Il y a ainsi une continuité après positionnement comme représenté figure 2. Le matériau souple utilisé, du type silicone, est susceptible de faciliter la séparation de la bande de matériau et ce quelque soit l'épaisseur de ce matériau.

En pratique, toutes les solutions précédemment explicitées du Demandeur témoignent de recherches continues pour toujours améliorer les conditions de fonctionnement de ces appareils distributeurs de bandes de matériaux prédécoupés avec une problématique liée aux variations très substantielles dans la qualité desdits matériaux, dans leurs épaisseurs, grammages, ouates, matériaux non tissés, cités à titre d'exemples non limitatifs. La multiplicité des différents dépôts de brevets par le Demandeur qui a pourtant plus de 40 ans d'expérience sur ce type d'appareils (premier dépôt en 1968) témoigne de la difficulté à résoudre tous les problèmes.

C'est donc dans cette recherche constante d'amélioration que le Demandeur a apporté une amélioration conséquente qui évite le froissement de la bande de matériau tirée par l'utilisateur, et ce, quelle que soit la nature du matériau distribué, y compris les bandes de matériau très peu épaisses et fragiles

Selon une première caractéristique, l'appareil distributeur de matériau d'essuyage prédécoupé comprenant un carter formant réceptacle, un couvercle articulé au carter et un volet articulé par rapport aux parois du carter dans la partie inférieure de ce dernier, le dit volet et le dit couvercle présentant dans leur partie inférieure une découpe centrale sensiblement en demi-cercle pour autoriser la sortie du matériau d'essuyage prédécoupé en bobine ou pré plié en Z, le dit volet et le dit couvercle présentant en regard une pluralité de couples de formes complémentaires disposées en arc-en-ciel susceptibles de s'emboiter les unes dans les autres après fermeture du couvercle, la bande de matériau étant susceptible d'être déroulée entre le volet et la paroi intérieure du couvercle sans déformation latérale et en débordement des formes complémentaires mâles-femelles, constituées par les couples nervures-rainurages formés sur le couvercle et le volet, est remarquable en ce que les dites formes complémentaires disposées en arc-en-ciel sont des formes ondulées respectivement sur le volet et sur la partie intérieure du couvercle, et en ce que lesdites formes ondulées présentent, en alternance, des formes successives bombées et creuses en évitant ainsi toute aspérité ou zone tranchante par une ou des arête(s) vive(s), et en ce que, en combinaison, l'une des formes ondulées, soit sur le volet, soit sur la partie intérieure du couvercle, présente transversalement près de son extrémité une cavité creuse ayant un profil curviligne ou en demi-cercle, et en ce que, en combinaison, ladite cavité est bordurée par une forme d'extrémité ondulée ayant la même courbure que les ondulations formées soit sur le volet, soit la partie intérieure du couvercle, et en ce que ladite forme d'extrémité ondulée adjacente à la cavité creuse profilée constitue par sa face interne une zone de butée de la bande de matériau tirée.

Ces caractéristiques et d'autres encore ressortiront bien de la suite de la description.

Pour fixer l'objet de l'invention illustré d'une manière non limitative illustré aux figures des dessins où :
La figure 1 est une vue d'un appareil distributeur de matériau d'essuyage prédécoupé selon l'enseignement du brevet français FR1161439, l'appareil étant ouvert,
La figure 2 est une vue partielle du volet et de la paroi intérieure du couvercle tels que représentés dans l'une des figures selon l'enseignement du brevet français FR1161439,
La figure 3 est une vue similaire à la figure 1, mais avec l'agencement du volet et de la paroi agencés selon l'invention, dans une première variante de réalisation,
La figure 4 est une vue en coupe représentant le volet et la partie couvercle assemblés,
La figure 5 est une vue partielle selon l'invention du volet et de la paroi intérieure du couvercle, en position séparée avant rabattement l'un en regard de l'autre, dans une deuxième variante de réalisation,
La figure 6 est une vue partielle et en coupe illustrant le positionnement de la bande de matériau entre le volet et la face intérieure du couvercle, avec séparation d'un format tiré.

Afin de rendre plus concret l'objet de l'invention, on le décrit maintenant d'une manière non limitative illustré aux figures des dessins.

Selon l'invention, les couples de rainures et de nervures identifiés aux références (11.2) (11.3) et (12.2) (12.3) selon la figure 1 de l'art antérieur sont remplacés par des formes ondulées (16) et (17) respectivement sur le volet et sur la partie intérieure du couvercle. Ces formes ondulées sont établies d'une manière régulière avec un pas identique ou variable, dans une configuration en arc-en-ciel. Ces formes ondulées sont susceptibles de présenter, en alternance, des formes successives bombées et creuses en évitant ainsi toute aspérité ou zone tranchante par une ou des arête(s) vive(s). Ces formes ondulées permettent ainsi entre elles le passage harmonieux de la bande de matériau tirée par un opérateur de la manière décrite dans les brevets précédents pour l'obtention d'un format de bande de matériau prédécoupé. En combinaison, l'une des formes ondulées (16) ou (17), soit sur le volet, soit sur la partie intérieure du couvercle, présente transversalement près de son extrémité une cavité creuse (16.1) ou (17.1) ayant un profil curviligne ou en demi-cercle. On a ainsi représenté aux figures 3 et 5 le positionnement de ladite cavité respectivement sur la partie intérieure du couvercle puis sur le volet. En outre, et en combinaison, cette cavité est bordurée par une forme d'extrémité (18) ondulée ayant la même courbure que les ondulations formées soit sur le volet, soit la partie intérieure du couvercle. La hauteur de cette forme d'extrémité ondulée (18) est la même que la hauteur des ondulations formées sur le volet ou sur le couvercle. Cette forme d'extrémité (18) ondulée ainsi adjacente à la cavité creuse profilée (16.1) ou (17.1) constitue par sa face interne (18.1) une zone de butée (18.2) de la bande de matériau tirée. La largeur de cette cavité creuse est de quelques millimètres, par exemple et non limitativement 2 à 5 mm, de sorte que, obligatoirement la bande de matériau, lorsqu'elle passe entre le volet et le couvercle au-dessus de ladite cavité, vient par pression du couvercle sur le volet en contact avec la partie butée (18.2). Cette disposition est extrêmement avantageuse en ce qu'elle permet et facilite la séparation d'un format (F1) de bande de matériau.

La combinaison de ces dispositions fait que la bande de matériau dans son passage entre le volet et la partie intérieure du couvercle n'est nullement froissée car il n'y a aucune saillie apparente susceptible de créer des amorces de plis. En fonction des applications et des matériaux distribués, ce sera soit le volet, soit la partie intérieure du couvercle qui sera aménagé de la manière précitée. Par ailleurs, et selon un avantage important de l'invention, l'autre composant, volet ou partie intérieure du couvercle, selon l'alternance définie, ne présentera que la configuration des ondulations sans cavité creuse, ni partie d'extrémité ondulée (18). On simplifie donc la conception de la fabrication de ces composants.

Les avantages ressortent bien de l'invention, et en particulier, on souligne la simplicité du dispositif et la qualité finale d'un format de bande de matériau séparé qui ne présente aucune amorce de plis.

## Revendications

1. Appareil distributeur de matériau d'essuyage prédécoupé comprenant un carter (10) formant réceptacle, un couvercle (11) articulé au carter et un volet (12) articulé par rapport aux parois du carter dans la partie inférieure de ce dernier, le dit volet et le dit couvercle présentant dans leur partie inférieure une découpe centrale (11.4 - 12.4) sensiblement en demi-cercle pour autoriser la sortie du matériau d'essuyage prédécoupé en bobine ou pré plié en Z, le dit volet (12) et le dit couvercle (11) présentant en regard une pluralité de couples de formes complémentaires disposées en arc-en-ciel (11.2) (11.3) et (12.2) (12.3) susceptibles de s'emboiter les unes dans les autres après fermeture du couvercle, la bande de matériau (M) étant susceptible d'être déroulée entre le volet et la paroi intérieure du couvercle sans déformation latérale et en débordement desdites formes complémentaires, **caractérisé en ce que** les dites formes complémentaires disposées en arc-en-ciel sont des formes ondulées (16) et (17) respectivement sur le volet et sur la partie intérieure du couvercle, et **en ce que** lesdites formes ondulées présentent, en alternance, des formes successives bombées et creuses en évitant ainsi toute aspérité ou zone tranchante par une ou des arête(s) vive(s), **et en ce que,** en combinaison, l'une des formes ondulées (16) ou (17), soit sur le volet, soit sur la partie intérieure du couvercle, présente transversalement près de son extrémité une cavité creuse (16.1) ou (17.1) ayant un profil curviligne ou en demi-cercle, **et en ce que,** en combinaison, ladite cavité est bordurée par une forme d'extrémité (18) ondulée ayant la même courbure que les ondulations formées soit sur le volet, soit la partie intérieure du couvercle, **et en ce que** ladite forme d'extrémité (18) ondulée adjacente à la cavité creuse profilée (16.1) ou (17.1) constitue par sa face interne (18.1) une zone de butée (18.2) de la bande de matériau tirée.

2. Appareil selon la revendication 1, **caractérisé en ce que** la hauteur de la forme d'extrémité ondulée (18) est la même que la hauteur des ondulations formées sur le volet ou sur le couvercle.

3. Appareil selon la revendication 1, **caractérisé en ce que** la largeur de cette cavité creuse (18) est de quelques millimètres, de sorte que, obligatoirement la bande de matériau, lorsqu'elle passe entre le volet et le couvercle au-dessus de ladite cavité, vient par pression du couvercle sur le volet en contact avec la partie butée (18.2).

## Patentansprüche

1. Spender für vorgestanztes Abwischmaterial mit einem als Aufnahmebehälter dienenden Gehäuse (10), einem an das Gehäuse angelenkten Deckel (11) und einer im unteren Teil des Gehäuses an die Gehäusewände angelenkten Klappe (12), wobei die Klappe und der Deckel an ihrem unteren Teil zur Ausgabe des auf eine Spule aufgewickelten oder zickzackgefalzten vorgestanzten Abwischmaterials einen im wesentlichen halbkreisförmigen, mittigen Abriss (11.4 - 12.4) aufweisen, und die Klappe (12) und der Deckel (11) auf der einander zugewandten Seite mehrere Paare zusätzlicher, regenbogenförmig angeordneter Formen (11.2) (11.3) und (12.2) (12.3) aufweisen, die nach dem Schließen des Deckels ineinander greifen können, wobei die Materialbahn (M) zwischen der Klappe und der Innenwand des Deckels ohne seitliche Verformung und durch Überwindung der zusätzlichen Formen abgerollt werden kann, **dadurch gekennzeichnet, dass** es sich bei den zusätzlichen, jeweils an der Klappe und am unteren Teil des Deckels regenbogenförmig angeordneten Formen um gewellte Formen (16) und (17) handelt, und dass die gewellten Formen abwechselnd aufeinanderfolgende gewölbte und vertiefte Formen aufweisen, wodurch Unebenheiten oder scharfe Grate durch eine oder mehrere Schnittkante(n) vermieden werden, und dass in Verbindung eine der gewellten Formen (16) oder (17) entweder an der Klappe oder am unteren Teil des Deckels nahe von ihrem Ende in Querrichtung einen hohlen Zwischenraum (16.1) oder (17.1) mit gebogenem oder halbkreisförmigem Profil aufweist, und dass in Verbindung der hohle Zwischenraum durch ein wellige Endform (18) begrenzt wird, die die gleiche Krümmung wie die an der Klappe oder am unteren Teil des Deckels ausgebildeten Wellen aufweist, und dass die neben dem profilierten hohlen Zwischenraum (16.1) oder (17.1) liegende, gewellte Endform (18) durch ihre Innenseite (18.1) einen Anschlagsbereich (18.2) für die gezogene Materialbahn darstellt.

2. Spender nach Anspruch 1, **dadurch gekennzeichnet, dass** die gewellte Endform (18) die gleiche Höhe hat wie die an der Klappe oder am Deckel ausgebildeten Krümmungen.

3. Spender nach Anspruch 1, **dadurch gekennzeichnet, dass** dieser hohle Zwischenraum (18) einige Millimeter breit ist, so dass die Materialbahn, wenn sie zwischen der Klappe und dem Deckel oberhalb des hohlen Zwischenraums entlangführt, durch den Druck des Deckels auf die Klappe zwangsläufig mit dem Anschlagsbereich (18.2) in Kontakt kommt.

## Claims

1. Dispensing apparatus of pre-cut wiping material comprising a container-shaped casing (10), a cover (11) hinged to the casing and a flap (12) hinged to the walls of the casing in the lower part thereof, said flap and said cover having in their lower part a central cutout (11.4 - 12.4) substantially semicircular to allow the output of the pre-cut wiping material in coil or Z-prefolded, said flap (12) and said cover (11) having a plurality of mutually facing paired complementary forms arranged in rainbow (11.2) (11.3) and (12.2) (12.3) likely to fit into each other after closure of the lid, the material web (M) being likely to be unwound between the flap and the inner wall of the cover without lateral deformation and projecting from said complementary forms, **characterized in that** said complementary forms arranged in rainbow are corrugated forms (16) and (17) respectively on the flap and on the inner part of the cover, and **in that** said corrugated forms have alternately successive hollow and curves shapes thus avoiding any roughness or cutting area by one or more sharp edges, and **in that**, in combination, one of the corrugated shapes (16) or (17) either on the flap or on the inner part of the lid, transversely has near its end a hollow cavity (16.1) or (17.1) having a curvilinear or semicircular profile and **in that**, in combination, said cavity is bordered by a corrugated end shape (18) with the same curvature as the corrugations formed either on the flap or the inner portion of the cover, and **in that** said corrugated end shape (18) adjacent to the profiled hollow cavity (16.1) or (17.1) forms its inside face (18.1) an abutment area (18.2) of the drawn material web.

2. The apparatus of claim 1, **characterized in that** the height of the corrugated end shape (18) is the same as the height of the corrugations formed on the flap or the cover.

3. The apparatus of claim 1, **characterized in that** the width of said hollow cavity (18) is a few millimeters, so that inevitably the material web when it passes between the flap and the cover above said cavity, just by pressing the cover on the flap, comes in contact with the abutment portion (18.2).
